# EUROPÄISCHE PATENTSCHRIFT

(11) **EP 0 774 069 B1**
(45) Veröffentlichungstag und Bekanntmachung des Hinweises auf die Patenterteilung: **26.09.2001**
(21) Anmeldenummer: 96900279.9
(22) Anmeldetag: 17.01.1996
(51) Int. Cl.: F02M 61/18, F02M 51/06

(54) **BRENNSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 02.02.1995 DE 19503269
(43) Veröffentlichungstag der Anmeldung: 21.05.1997
(73) Patentinhaber: ROBERT BOSCH GMBH, 70442 Stuttgart (DE)
(72) Erfinder: WILLKE, Clemens, D-71720 Oberstenfeld (DE); FRANZKE, Klaus, D-71229 Leonberg (DE); ALBRODT, Hartmut, D-71732 Tamm (DE); BELZNER, Norbert, D-74078 Heilbronn (DE)
(86) Internationale Anmeldenummer: DE9600053
(87) Internationale Veröffentlichungsnummer: WO9623968

(56) Entgegenhaltungen:
- EP-A- 0 151 793
- EP-A- 0 357 498
- WO-A-87/05663
- DE-A- 4 221 185
- US-A- 4 080 700

## Beschreibung

### Stand der Technik

Die Erfindung geht aus von einem Brennstoffeinspritzventil nach der Gattung des Anspruchs 1. Es ist schon ein Brennstoffeinspritzventil bekannt (DE 42 21 185 A1), bei dem bei sehr hohen Motor- und Brennstofftemperaturen eine Verringerung der eingespritzten Brennstoffmenge (Abmagerung) insbesondere beim Heißstart und im Heißleerlauf auftritt. Dies erfolgt dadurch, daß sich das Ventilgehäuse, der Ventilsitzkörper und die Spritzlochscheibe stark erwärmen, so daß es zwischen Ventilsitzkörper und Spritzlochscheibe bzw. an den Abspritzlöchern der Spritzlochscheibe zu einer Dampfblasenbildung kommt, die zu einer aus flüssigem Brennstoff und Dampfblasen gebildeten Zweiphasenströmung durch die Abspritzlöcher führt mit pro Zeiteinheit geringerer durchströmender Brennstoffmenge. Dadurch wird das Laufverhalten der Brennkraftmaschine in unerwünschter Weise derart beeinflußt, daß es zu einem unrunden Lauf der Brennkraftmaschine oder gar zu einem Stehenbleiben kommt.

### Vorteile der Erfindung

Das erfindungsgemäße Brennstoffeinspritzventil mit den kennzeichnenden Merkmalen des Anspruches 1 hat demgegenüber den Vorteil, daß auf einfache Art und Weise insbesondere bei sehr hohen Motor- oder Brennstofftemperaturen die Gefahr einer Verringerung (Abmagerung) der eingespritzten Brennstoffmenge verkleinert oder ganz vermieden wird, so daß das Laufverhalten der heißen Brennkraftmaschine insbesondere auch beim Heißstart oder Heißleerlauf verbessert wird. Das wenigstens eine Übergangselement zwischen dem Ventilsitzkörper und der Spritzlochscheibe verringert den Wärmeübergang von dem Ventilsitzkörper zur Spritzlochscheibe, entkoppelt diese also voneinander, so daß die erforderliche Verdampfungswärme zur Verdampfung des an den Abspritzlöchern abgespritzten Brennstoffes, die der Spritzlochscheibe entzogen wird, zu einer Abkühlung der Spritzlochscheibe führt, während ein Nachfließen von Wärme vom Ventilsitzkörper zur Spritzlochscheibe hin durch das Übergangselement verringert oder nahezu ganz unterbunden wird. Infolge der gegenüber bekannten Brennstoffeinspritzventilen kühleren Spritzlochscheibe wird eine Dampfblasenbildung stromaufwärts der Spritzlochscheibe oder an den Abspritzlöchern stark verringert oder ganz vermieden, so daß über die Abspritzlöcher flüssiger Brennstoff strömt und damit die Brennkraftmaschine insbesondere beim Heißstart und Heißleerlauf ausreichend mit Brennstoff versorgt wird, um sicher zu starten und weiterzulaufen. Das wenigstens eine Übergangselement als erhabenen Körperabsatz an dem Ventilsitzkörper verringert die Berührungsfläche zwischen Ventilsitzkörper und Spritzlochscheibe und bildet dadurch eine Drosselstelle für den Wärmeübergang.

Durch die in den Unteransprüchen aufgeführten Maßnahmen sind vorteilhafte Weiterbildungen und Verbesserungen des im Anspruch 1 angegebenen Brennstoffeinspritzventiles möglich. Vorteilhaft ist es ebenfalls, das zusätzlich wenigstens eine Übergangselement als erhabenen Scheibenabsatz an der Spritzlochscheibe auszubilden, also daß wenigstens ein Übergangselement als erhabener Körperabsatz an dem Ventilsitzkörper und wenigstens ein Übergangselement als erhabener Scheibenabsatz an der Spritzlochscheibe ausgebildet ist, wodurch ebenfalls die Berührungsfläche zwischen dem Ventilsitzkörper und der Spritzlochscheibe verringert und damit der Wärmeübergang gedrosselt wird. Dabei ist es weiterhin vorteilhaft, den Scheibenabsatz durch eine vertiefte Stufe oder eine Einwölbung in der Spritzlochscheibe zu bilden. Zusätzlich vorteilhaft ist es, den Körperabsatz bzw. den Scheibenabsatz kreisringförmig auszubilden.

Vorteilhaft ist es ebenfalls, die Spritzlochscheibe an den Körperabsatz anzulegen und mit diesem zu verbinden.

### Zeichnung

Ausführungsbeispiele der Erfindung sind in der Zeichnung vereinfacht dargestellt und in der nachfolgenden Beschreibung näher erläutert. Es zeigen Figur 1 ein erstes Ausführungsbeispiel der Erfindung anhand eines schematisch in Teildarstellung gezeigten Brennstoffeinspritzventiles, Figur 2 ein zweites Ausführungsbeispiel der Erfindung sowie die Figuren 3 und 4 zwei weitere Beispiele mit enem Scheibenabsatz ohne den Körperabsutz gemäß Anspruchs 1, jeweils mit teilweiser Darstellung eines Brennstoffeinspritzventiles.

### Beschreibung der Ausführungsbeispiele

In der Figur 1 ist ein Beispiel eines sonst bereits bekannten Brennstoffeinspritzventils für Brennstoffeinspritzanlagen von gemischverdichtenden fremdgezündeten Brennkraftmaschinen teilweise dargestellt, das als erstes Ausführungsbeispiel erfindungsgemäß ausgebildet ist. Das Brennstoffeinspritzventil hat ein rohrförmiges Ventilgehäuse 1, in dem konzentrisch zu einer Ventillängsachse 2 eine Längsöffnung 3 ausgebildet ist. In der Längsöffnung 3 ist eine z. B. rohrförmige Ventilnadel 5 angeordnet, die an ihrem stromabwärtigen Ende 6 mit einem kugelförmigen Ventilschließkörper 7, an dessen Umfang beispielsweise fünf kreisförmige Abflachungen 8 vorgesehen sind, verbunden ist.

Die Betätigung des Brennstoffeinspritzventils erfolgt in bekannter Weise beispielsweise elektromagnetisch. Zur axialen Bewegung der Ventilnadel 5 und damit zum Öffnen entgegen der Federkraft einer nicht dargestellten Rückstellfeder bzw. Schließen des Brennstoffeinspritzventils dient ein angedeuteter elektromagnetischer Kreis mit einer Magnetspule 10, einem Anker 11 und einem Kern 12. Der Anker 11 ist mit dem dem Ventilschließkörper 7 abgewandten Ende der Ventilnadel 5 durch z. B. eine Schweißnaht mittels eines Lasers verbunden und auf den Kern 12 ausgerichtet.

Zur Führung des Ventilschließkörpers 7 während der Axialbewegung dient eine Führungsöffnung 15 eines Ventilsitzkörpers 16. In das stromabwärts liegende, dem Kern 11 abgewandte Ende des Ventilgehäuses 1 ist in der konzentrisch zur Ventillängsachse 2 verlaufenden Längsöffnung 3 der zylinderförmige Ventilsitzkörper 16 eingeschoben. Der Umfang des Ventilsitzkörpers 16 weist einen geringfügig kleineren Durchmesser auf als die Längsöffnung 3 des Ventilgehäuses 1. An seiner einen, dem Ventilschließkörper 7 abgewandten, unteren Stirnseite 17 ist der Ventilsitzkörper 16 mit einem erhabenen Körperabsatz 18 versehen, an dem ein Bodenteil 20 einer z. B. topfförmig ausgebildeten Spritzlochscheibe 21 mit seiner oberen Stirnseite 19 anliegt und konzentrisch und fest mit diesem verbunden ist. In seinem zentralen Bereich 24 weist das Bodenteil 20 der Spritzlochscheibe 21 wenigstens eine, beispielsweise vier durch Erodieren oder Stanzen ausgeformte Abspritzlöcher 25 auf.

An das Bodenteil 20 der topfförmigen Spritzlochscheibe 21 schließt sich ein umlaufender Halterand 26 an, der sich in axialer Richtung dem Ventilsitzkörper 16 abgewandt erstreckt und bis zu seinem Ende 27 hin konisch nach außen gebogen ist. Da der Umfangsdurchmesser des Ventilsitzkörpers 16 kleiner als der Durchmesser der Längsöffnung 3 des Ventilgehäuses 1 ist, liegt nur zwischen der Längsöffnung 3 und dem leicht konisch nach außen gebogenen Halterand 26 der Spritzlochscheibe 21 eine radiale Pressung vor.

Die Einschubtiefe des aus Ventilsitzkörper 16 und topfförmiger Spritzlochscheibe 21 bestehenden Ventilsitzteils in die Längsöffnung 3 bestimmt die Voreinstellung des Hubs der Ventilnadel 5, da die eine Endstellung der Ventilnadel 5 bei nicht erregter Magnetspule 10 durch die Anlage des Ventilschließkörpers 7 an einer Ventilsitzfläche 29 des Ventilsitzkörpers 16 festgelegt ist. Die andere Endstellung der Ventilnadel 5 wird bei erregter Magnetspule 10 beispielsweise durch die Anlage des Ankers 11 an dem Kern 12 festgelegt. Der Weg zwischen diesen beiden Endstellungen der Ventilnadel 5 stellt somit den Hub dar.

An seinem Ende 27 ist der Halterand 26 der Spritzlochscheibe 21 mit der Wandung der Längsöffnung 3 dicht und fest verbunden. Hierfür ist zwischen dem Ende 27 des Halterandes 26 und der Wandung der Längsöffnung 3 eine umlaufende Schweißnaht 30 vorgesehen. Außerhalb des zentralen Bereiches 24 ist mit einer weiteren umlaufenden Schweißnaht 31 das Bodenteil 20 dicht mit dem Körperabsatz 18 an der Stirnseite 17 des Ventilsitzkörpers 16 verbunden. Eine dichte Verbindung von Ventilsitzkörper 16 und Spritzlochscheibe 21 sowie von Spritzlochscheibe 21 und Ventilgehäuse 1 ist erforderlich, damit der Brennstoff nicht zwischen der Längsöffnung 3 des Ventilgehäuses 1 und dem Umfang des Ventilsitzkörpers 16 hindurch zu den Abspritzlöchern 25 oder zwischen der Längsöffnung 3 des Ventilsitzträgers 1 und dem Halterand 26 der topfförmigen Spritzlochscheibe 21 hindurch unmittelbar in eine Luftansaugleitung der Brennkraftmaschine strömen kann.

Der kugelförmige Ventilschließkörper 7 wirkt mit der sich in Strömungsrichtung kegelstumpfförmig verjüngenden Ventilsitzfläche 29 des Ventilsitzkörpers 16 zusammen, die in axialer Richtung zwischen der Führungsöffnung 15 und einer Ausströmöffnung 32 in der unteren Stirnseite 17 des Ventilsitzkörpers 16 ausgebildet ist. Der Ventilsitzkörper 16 weist der Magnetspule 10 zugewandt eine Ventilsitzkörperöffnung 34 auf, die einen größeren Durchmesser besitzt als den Durchmesser der Führungsöffnung 15 des Ventilsitzkörpers 16.

Zur exakten Führung des Ventilschließkörpers 7 und damit der Ventilnadel 5 während der Axialbewegung ist der Durchmesser der Führungsöffnung 15 so ausgebildet, daß der kugelförmige Ventilschließkörper 7 außerhalb seiner Abflachungen 8 die Führungsöffnung 15 mit geringem radialem Abstand durchragt. Der zentrale Bereich 24 des Bodenteils 20 der Spritzlochscheibe 21 ist beispielsweise in stromabwärtiger Richtung, also in von dem Ventilschließkörper 7 wegweisender Richtung aus der Ebene des Bodenteils 20 herausgebogen, so daß sich eine Ausbuchtung 36 im zentralen Bereich ergibt. Zwischen der Stirnseite 17 des Ventilschließkörpers 7, der Ventilsitzfläche 29 und der Wandung der Ausbuchtung 36 bzw. oberen Stirnseite 19 der Spritzlochscheibe 21 wird ein Sammelraum 37 gebildet, in den bei von der Ventilsitzfläche 29 abgehobenem Ventilschließkörper 7 der Brennstoff zunächst gelangt, bevor er durch die Abspritzlöcher 25 zugemessen und in die Luftansaugleitung der Brennkraftmaschine abgespritzt wird.

Der wenigstens eine Körperabsatz 18 an der unteren Stirnseite 17 des Ventilsitzkörpers 16 bildet ein Übergangselement vom Ventilsitzkörper 16 zur Spritzlochscheibe 21 und drosselt den Wärmeübergang zwischen Ventilsitzkörper und Spritzlochscheibe. Vorzugsweise ist der Körperabsatz 18 kreisringförmig, insbesondere konzentrisch zur Ventillängsachse 2, ausgebildet und vermindert die Berührungsfläche zwischen dem Bodenteil 20 der Spritzlochscheibe 21 und dem Ventilsitzkörper 16. Für die thermische Abkopplung der Spritzlochscheibe 21 von dem Ventilsitzkörper 16 genügt es bereits, wenn der Körperabsatz 18 in axialer Richtung parallel zur Ventillängsachse 2 eine Höhe von wenigen hundertstel Millimeter hat, beispielsweise fünf hundertstel Millimeter. Die Breite des Körperabsatzes 18 in radialer Richtung, also quer zur Ventillängsachse 2 liegt etwa bei einem Millimeter, beispielsweise 0,8 mm. Die Lage des Körperabsatzes 18 an der unteren Stirnseite 17 des Ventilsitzkörpers 16 kann in geeigneter Weise gewählt werden zwischen einer Lage in der Nähe der Ausströmöffnung 32 und einer Lage in der Nähe des Durchmessers des Ventilsitzkörpers 16, also in der Nähe der Längsöffnung 3.

Durch die im Verhältnis zur Fläche der unteren Stirnseite 17 geringere Querschnittsfläche des Körperabsatzes 18, der als Übergangselement zwischen dem Ventilsitzkörper 16 und der Spritzlochscheibe 21 dient, wird eine thermische Abkopplung und damit eine Drosselung des Wärmeüberganges zwischen dem Ventilsitzkörper und der Spritzlochscheibe erreicht, so daß auch bei heißer Brennkraftmaschine während des Heißstartes und des Heißleerlaufes die Verdampfungswärme des über die Abspritzlöcher 25 abgespritzten Brennstoffes ausreicht, die Spritzlochscheibe 21 im Bereich des Sammelraums 37 derart abzukühlen, daß dort und an den Abspritzlöchern 25 keine oder nahezu keine Dampfblasen entstehen, die zu einem unerwünschten Laufverhalten der Brennkraftmaschine führen.

Bei den folgenden Figuren sind die gegenüber den vorhergehenden Figuren gleichbleibenden und gleichwirkenden Teile durch die gleichen Bezugszeichen gekennzeichnet.

In der Figur 2 ist in teilweiser Darstellung ein Brennstoffeinspritzventil gezeigt, bei dem an der unteren Stirnseite 17 des Ventilsitzkörpers 16 das Übergangselement als Körperabsatz ausgebildet ist. Abweichend von dem Ausführungsbeispiel nach Figur 1 ist bei dem zweiten Ausführungsbeispiel nach Figur 2 zusätzlich das Übergangselement als erhabener Scheibenabsatz 39 ausgebildet, der über die obere Stirnseite 19 des Bodenteils 20 in Richtung zum Ventilsitzkörper 16 hin herausragt und an dem Körperabsatz 18 anliegt und mittels der umlaufenden Schweißnaht 31 mit diesem verbunden ist. Der wenigstens eine Scheibenabsatz 39 am z. B. 0,15 mm dicken Bodenteil 20 der Spritzlochscheibe 21 ist vorzugsweise kreisringförmig ausgebildet und hat etwa die gleichen Abmessungen wie der Körperabsatz 18 beim ersten Ausführungsbeispiel. Mittels des Scheibenabsatzes 39 wird ebenfalls wieder eine thermische Entkopplung zwischen Ventilsitzkörper und Spritzlochscheibe und damit eine Drosselung des Wärmeüberganges erzielt.

Das zweite Ausführungsbeispiel nach Figur 2 stellt also eine Kombination dar bei dem als Übergangselement der Körperabsatz 18 am Ventilsitzkörper 16 und weiterhin der Scheibenabsatz 39 am Bodenteil 20 der Spritzlochscheibe 21 dient, wobei der Scheibenabsatz 39 an dem Körperabsatz 18 anliegt und mittels der umlaufenden Schweißnaht 31 mit diesem dicht verbunden ist.

Bei dem dritten Beispiel nach Figur 3 ist in die obere Stirnseite 19 des Bodenteils 20 eine vertiefte Stufe 52 eingearbeitet, beispielsweise eingeprägt, die den zentralen Bereich 24 mit dem wenigstens einen Abspritzloch 25 mit einem größeren Durchmesser umgibt, so daß von der Stufe 52 ausgehend bis zum Umfang des Bodenteils 20 der Scheibenabsatz 39 gebildet wird, der an der unteren Stirnseite 17 des Ventilsitzkörpers 16 anliegt.

Bei dem vierten Beispiel nach Figur 4 ist in die obere Stirnseite 19 des Bodenteils 20 eine vertiefte Einwölbung 53 eingearbeitet, beispielsweise eingeprägt, die den zentralen Bereich 24 mit dem wenigstens einen Abspritzloch 25 mit einem größeren Durchmesser umgibt, so daß von der Einwölbung 53 ausgehend bis zum Umfang des Bodenteils 20 der Scheibenabsatz 39 gebildet wird, der an der unteren Stirnseite 17 des Ventilsitzkörpers 16 anliegt.

Für alle erfindungsgemäßen Ausführungsbeispiele und Beispiele nach den Figuren 1 bis 4 gilt, daß durch die Ausbildung des Körperabsatzes 18 bzw. des Scheibenabsatzes 39 und den beispielsweise nur um 0,15 mm dicken Querschnitt der Spritzlochscheibe 21 die Wärmeströmung zu dem zentralen Bereich 24 reduziert und damit die Gefahr einer Dampfblasenbildung verkleinert wird.

Die anhand der Ausführungsbeispiele geschilderten Lösungen des Problems sind nicht nur für topfförmige Spritzlochscheiben geeignet, sondern sie gelten auch für nur ganz eben ausgebildete Spritzlochscheiben.

## Patentansprüche

1. Brennstoffeinspritzventil für Brennkraftmaschinen, mit einem Ventilgehäuse (1), mit einem bewegbaren Ventilschließkörper (7), der mit einer Ventilsitzfläche (29) zusammenwirkt, die in einem Ventilsitzkörper (16) ausgebildet ist und mit einer stromabwärts des Ventilsitzkörpers angeordneten Spritzlochscheibe (21), in der wenigstens ein Abspritzloch (25) vorgesehen ist, wobei wenigstens ein kreisringförmiges Übergangselement (18, 39) zwischen dem Ventilsitzkörper (16) und der Spritzlochscheibe (21) angeordnet ist, über das sich Ventilsitzkörper und Spritzlochscheibe berühren, **dadurch gekennzeichnet, daß** die Spritzlochscheibe (21) in radialer Richtung gesehen zwischen dem wenigstens einen Abspritzloch (25) und dem wenigstens einen Übergangselement (18, 39) nirgends anliegt und durch das wenigstens eine Übergangselement (18, 39) der Wärmeübergang zwischen Ventilsitzkörper (16) und Spritzlochscheibe (21) verringert ist, wobei das wenigstens eine Übergangselement als erhabener Körperabsatz (18) an dem Ventilsitzkörper (16) ausgebildet ist.

2. Brennstoffeinspritzventil nach Anspruch 1, **dadurch gekennzeichnet, daß** zusätzlich wenigstens ein Übergangselement (39) an der Spritzlochscheibe (21) ausgebildet ist.

3. Brennstoffeinspritzventil nach Anspruch 2, **dadurch gekennzeichnet, daß** das wenigstens eine Übergangselement an der Spritzlochscheibe (21) als erhabener Scheibenabsatz (39) ausgebildet ist.

4. Brennstoffeinspritzventil nach Anspruch 3, **dadurch gekennzeichnet, daß** die Spritzlochscheibe (21) eine dem Ventilsitzkörper (16) zugewandte obere Stirnseite (19) mit einem das wenigstens eine Abspritzloch (25) aufweisenden zentralen Bereich (24) und zur Bildung des vom Umfang her ausgehenden Scheibenabsatzes (39) eine gegenüber der oberen Stirnseite (19) vertiefte und den zentralen Bereich (24) mit einem größeren Durchmesser umgebende Stufe (52) hat.

5. Brennstoffeinspritzventil nach Anspruch 3, **dadurch gekennzeichnet, daß** die Spritzlochscheibe (21) eine dem Ventilsitzkörper (16) zugewandte obere Stirnseite (19) mit einem das wenigstens eine Abspritzloch (25) aufweisenden zentralen Bereich (24) und zur Bildung des vom Umfang her ausgehenden Scheibenabsatzes (39) eine gegenüber der oberen Stirnseite (19) vertiefte und den zentralen Bereich (24) mit einem größeren Durchmesser umgebende Einwölbung (53) hat.

6. Brennstoffeinspritzventil nach Anspruch 1, **dadurch gekennzeichnet, daß** die Spritzlochscheibe (21) an dem Körperabsatz (18) anliegt und mit diesem verbunden ist.

7. Brennstoffeinspritzventil nach einem der Ansprüche 2 bis 5, **dadurch gekennzeichnet, daß** die Spritzlochscheibe (21) mit dem Scheibenabsatz (39) an dem Ventilsitzkörper (16) anliegt und dort mit diesem verbunden ist.

## Claims

1. Fuel injection valve for internal combustion engines, with a valve housing (1), with a moveable valve-closing body (7) co-operating with a valve-seat surface (29) which is formed in a valve-seat body (16), and with an injection-hole disc (21) which is arranged downstream of the valve-seat body and in which at least one injection hole (25) is provided, at least one annular transition element (18, 39) being arranged between the valve-seat body (16) and the injection-hole disc (21), the valve-seat body and injection-hole disc being in contact with one another via said transition element, **characterized in that** the injection-hole disc (21) does not come to bear anywhere between the at least one injection hole (25) and the at least one transition element (18, 39), as seen in the radial direction, and the transmission of heat between the valve-seat body (16) and injection-hole disc (21) is reduced by means of the at least one transition element (18, 39), the at least one transition element being designed as a raised body shoulder (18) on the valve-seat body (16).

2. Fuel injection valve according to Claim 1, **characterized in that** at least one transition element (39) is additionally formed on the injection-hole disc (21).

3. Fuel injection valve according to Claim 2, **characterized in that** the at least one transition element on the injection-hole disc (21) is designed as a raised disc shoulder (39).

4. Fuel injection valve according to Claim 3, **characterized in that** the injection-hole disc (21) has an upper end face (19) confronting the valve-seat body (16), with a central region (24) having the at least one injection hole (25), and, to form the disc shoulder (39) emanating from the circumference, a step (52) recessed in relation to the upper end face (19) and surrounding the central region (24) with a larger diameter.

5. Fuel injection valve according to Claim 3, **characterized in that** the injection-hole disc (21) has an upper end face (19) confronting the valve-seat body (16), with a central region (24) having the at least one injection hole (25), and, to form the disc shoulder (39) emanating from the circumference, a concavity (53) recessed in relation to the upper end face (19) and surrounding the central region (24) with a larger diameter.

6. Fuel injection valve according to Claim 1, **characterized in that** the injection-hole disc (21) bears on the body shoulder (18) and is connected to the latter.

7. Fuel injection valve according to one of Claims 2 to 5, **characterized in that** the injection-hole disc (21) bears with the disc shoulder (39) on the valve-seat body (16) and is connected to the latter there.

## Revendications

1. Injecteur de carburant pour moteur à combustion interne comprenant
- un boîtier d'injecteur (1),
- un organe d'obturation (7) mobile qui coopère avec une surface formant siège de soupape (29) réalisée dans un corps formant siège de soupape (16),
- un disque à orifices d'éjection (21) prévu en aval du corps formant siège de soupape et qui comporte au moins un orifice d'éjection (25), et
- au moins un élément de transition (18, 39) en forme d'anneau de cercle prévu entre le corps formant siège de soupape (16) et le disque à orifices d'éjection (21) par lequel le corps formant siège de soupape et le disque à orifices d'éjection se touchent,
**caractérisé en ce que**
dans la direction radiale le disque à orifices d'éjection (21) ne s'appuie nulle part entre au moins un orifice d'éjection (25) et au moins un élément de transition (18, 19), et cet élément de transition (18, 19) diminue le pont thermique entre le corps formant siège de soupape (16) et le disque à orifices d'éjection (21), cet élément de transition étant réalisé sur le corps formant siège de soupape (16) comme bossage (18).

2. Injecteur de carburant selon la revendication 1,
**caractérisé en ce qu'**
en plus, au moins un élément de transition (39) est réalisé sur le disque à orifices d'éjection (21).

3. Injecteur de carburant selon la revendication 2,
**caractérisé en ce qu'**
au moins un élément de transition est réalisé sur le disque à orifices d'éjection (21) sous la forme d'un bossage de disque (39).

4. Injecteur de carburant selon la revendication 3,
**caractérisé en ce que**
le disque à orifices d'éjection (21) possède une zone centrale (24) munie d'au moins un orifice d'éjection (25), et dont la face (19) est tournée vers le corps formant siège de soupape (16), et pour former le bossage de disque (39) qui part de la périphérie, il est prévu un décrochement en creux (52) par rapport à la face supérieure (19) et qui entoure la zone centrale (24) avec un plus grand diamètre.

5. Injecteur de carburant selon la revendication 3,
**caractérisé en ce que**
le disque à orifices d'éjection (21) présente une zone centrale (24) avec une face supérieure (19) tournée vers le corps formant siège de soupape (16) et ayant au moins un orifice d'éjection (25), et
une partie bombée en creux (53) par rapport à la face supérieure (19) et qui entoure la zone centrale (24) avec un plus grand diamètre.

6. Injecteur de carburant selon la revendication 1,
**caractérisé en ce que**
le disque à orifices d'éjection (21) s'applique contre le bossage (18) du corps et est relié à celui-ci.

7. Injecteur de carburant selon l'une quelconque des revendications 2 à 5,
**caractérisé en ce que**
le disque à orifices d'éjection (21) s'appuie par le bossage de disque (39) contre le corps formant siège de soupape (16) et est y relié à celui-ci.
